# EUROPÄISCHE PATENTSCHRIFT

(11) **EP 1 115 894 B1**
(45) Veröffentlichungstag und Bekanntmachung des Hinweises auf die Patenterteilung: **10.04.2002**
(21) Anmeldenummer: 99952248.5
(22) Anmeldetag: 03.08.1999
(51) Int. Cl.: C23C 4/12

(54) **VERFAHREN UND VORRICHTUNG ZUR BESCHICHTUNG VON HOCHTEMPERATURBAUTEILEN MITTELS PLASMASPRITZENS**
METHOD AND DEVICE FOR COATING HIGH TEMPERATURE COMPONENTS BY MEANS OF PLASMA SPRAYING
PROCEDE ET DISPOSITIF DE REVETEMENT DE COMPOSANTS HAUTE TEMPERATURE PAR PROJECTION AU PLASMA

(30) Priorität: 18.08.1998 DE 19837400
(43) Veröffentlichungstag der Anmeldung: 18.07.2001
(73) Patentinhaber: SIEMENS AKTIENGESELLSCHAFT, 80333 München (DE)
(72) Erfinder: REYMANN, Helge, D-47809 Krefeld (DE); RAAKE, Dieter, D-46049 Oberhausen (DE); KIRCHNER, Franz, D-91080 Uttenreuth (DE)
(86) Internationale Anmeldenummer: DE9902381
(87) Internationale Veröffentlichungsnummer: WO0011234

(56) Entgegenhaltungen:
- EP-A- 0 466 226
- DE-U- 8 904 068
- GB-A- 2 164 147
- US-A- 4 634 291
- US-A- 4 656 331
- US-A- 4 831 258
- US-A- 5 047 612
- US-A- 5 516 354
- US-A- 5 731 030
- PATENT ABSTRACTS OF JAPAN vol. 011, no. 141 (C-421), 8. Mai 1987 (1987-05-08) & JP 61 281862 A (HITACHI LTD), 12. Dezember 1986 (1986-12-12)
- PATENT ABSTRACTS OF JAPAN vol. 005, no. 084 (P-064), 2. Juni 1981 (1981-06-02) & JP 56 030639 A (TOSHIBA CORP;OTHERS: 01), 27. März 1981 (1981-03-27)
- PATENT ABSTRACTS OF JAPAN vol. 014, no. 337 (P-1079), 20. Juli 1990 (1990-07-20) & JP 02 115766 A (KANZAKI PAPER MFG CO LTD), 27. April 1990 (1990-04-27)
- PATENT ABSTRACTS OF JAPAN vol. 012, no. 319 (P-751), 30. August 1988 (1988-08-30) & JP 63 085438 A (NISSAN MOTOR CO LTD), 15. April 1988 (1988-04-15)
- PATENT ABSTRACTS OF JAPAN vol. 008, no. 138 (C-231), 27. Juni 1984 (1984-06-27) & JP 59 047369 A (EBARA SEISAKUSHO KK), 17. März 1984 (1984-03-17)

## Beschreibung

Die Erfindung betrifft ein Verfahren zur Beschichtung von Hochtemperaturbauteilen mittels Plasmaspritzens, insbesondere von Gasturbinenbauteilen, nach dem Oberbegriff von Anspruch 1. Die Erfindung betrifft weiterhin eine Beschichtungsvorrichtung mit einer Infrarotkamera, nach dem Oberbegriff von Anspruch 14.

Das Plasmaspritzen hat neben anderen thermischen Beschichtungsverfahren aufgrund seiner flexiblen Einsatzmöglichkeiten und einer guten ökonomischen Bilanz große Bedeutung bei der Herstellung von Beschichtungen zum Schutz von Bauteilen, z.B. gegenüber Heißgaskorrosion. Verschiedene bekannte Verfahren sind u.a. das Vakuumplasmaspritzen (VPS), das Niedrigdruckplasmaspritzen (LPPS) und das atmosphärische Plasmaspritzen.

Bei der Plasmaspritztechnologie wird eine Beschichtung dadurch erzeugt, daß ein sehr heißer Plasmastrahl unter Zuführung von aufzutragendem Material auf das zu beschichtende Substrat gerichtet wird. Das Beschichtungsmaterial liegt dabei meist als Pulver oder Draht vor und wird während des Transports durch den Plasmastrahl vor dem Auftreffen auf das Substrat aufgeschmolzen. Prinzipiell ist damit die Herstellung verschiedenster Schichtdicken mit sehr unterschiedlichen Beschichtungs- und Substratmaterialien möglich. Es können Metallpulver und Keramikpulver in verschiedensten Mischungen und Korngrößen verwendet werden, solange das Ausgangsmaterial einen definierten Schmelzpunkt aufweist. Zur Beschichtung von Gasturbinenschaufeln mit einer Heißgaskorrosionsschicht wird z.B. eine MCrAlY-Schicht eingesetzt, wobei M als Platzhalter für die Metalle Ni und Co steht.

Die Art und Qualität der Schicht wird u.a. durch den Porengehalt, den Oxid- und Nitridgehalt und durch ihre Haftungseigenschaften beeinflußt. Wichtige Haftungsmechanismen sind neben der Rauheit der Oberfläche die wechselseitige Diffusion der verschiedenen Materialien oder chemische Reaktionen. Es ist häufig notwendig, vor Auftragung der eigentlichen Schutzschicht eine Haftvermittlerschicht aufzubringen, insbesondere dann, wenn unterschiedliche Wärmeausdehnungskoeffizienten auszugleichen sind.

Um die Qualität der Beschichtung zu kontrollieren, werden verschiedene Verfahren angewandt. Vorzuziehen sind hierbei zerstörungsfreie Prüfungen, wie sie z.B. durch die Ultraschall- oder Infrarottechnologie geliefert werden. Nachteilig ist es bei den erstgenannten Verfahren oft, daß die Untersuchungsinstrumente die Oberfläche des Werkstücks berühren, wodurch die Einsatzmöglichkeiten z.B. auf bestimmte Bauteilgeometrien eingeschränkt werden. Weiterhin treten häufig Fehler durch Oberflächenverunreinigungen, -unebenheiten oder andere Oberflächenanomalien auf. Die Untersuchung des Bauteils besteht in einer großflächigen, mittelnden Beobachtung.

Bei Infrarottechnologien entfallen viele dieser Nachteile. Sie beruhen darauf, daß jede Materie, korreliert mit der Temperatur des Bauteils elektromagnetische Strahlung absorbiert und emittiert, die von Infrarotdetektoren registriert wird. Die Infrarotmethoden sind schnell und flexibel einsetzbar und können unproblematisch an Steuerungen oder Regelungen angeschlossen werden.

Zur Feststellung von Rissen, die beispielsweise aufgrund von Spannungen in den Schichten entstehen, kann eine in US-PS 5 111 048 dargestellte Infrarot-Thermographie-Methode verwendet werden. Hierbei wird Laserstrahlung zur Kontrastherstellung zwischen den Fehlerstellen und der restlichen Oberfläche benutzt. Fehlerstellen zeigen gegenüber der ungestörten Oberfläche andere Absorptions- bzw. Emissionseigenschaften von elektromagnetischen Strahlungen. Nachteilig ist u.a., daß dieses Verfahren nicht für den Einsatz in einer Beschichtungskammer während der Beschichtung nutzbar ist und daß die Strahlung erst durch äußere Strahlungsmittel unabhängig von der Beheizung angeregt werden muß.

Eine Vorrichtung und ein Verfahren zur Untersuchung der Dicke und der Fehler der Beschichtung mittels einer Infrarottechnik ist in GB 2 220 065 beschrieben. Hierbei wird das beschichtete Bauteil durch einen kurzen Infrarotimpuls angestrahlt und die Strahlantwort von einer Infrarotkamera registriert. Der zu untersuchende Bereich ist dabei homogener ausgeleuchtet als in der oben beschriebenen Methode. Nachteilig ist unter anderem, daß sich bei höheren Prozeßtemperaturen die Infrarotstrahlung des aufgeheizten Bauteils und der Blitzlichtlampe für eine in der Meßmethode vorgesehene Detektion und Auswertung schlecht trennbar überlagern.

Die oben dargestellten Kontrollverfahren und auch andere werden im allgemeinen nach der Fertigstellung der Beschichtung durchgeführt. Es ist aber wünschenswert, Online-Kontrollen bereits während der Beschichtung durchzuführen, um nötigenfalls steuernd einzugreifen bzw. das Verfahren anhand der Ergebnisse zu regeln. Darüberhinaus ist eine damit verbundene Kontrolle und Regelung der Verfahrensparameter während des Prozesses angezeigt, um die Qualität sicherzustellen und das Verfahren zu verbessern.

In der US 5 047 612, die die Merkmale des Oberbegriffs des Anspruchs 1 aufweist, wird ein Verfahren zur Online-Kontrolle der Beschichtung während des Beschichtungsvorgangs beschrieben. Mittels eines Infrarotdetektors wird die Position des Strahlflecks des Plasmastrahls auf dem zu beschichtenden Bauteil ermittelt und der Beschichtungsauftrag während der Beschichtung durch eine Regelung des Pulverstromes und des Trägergases des Pulvers beeinflußt. Nachteilig ist dabei, daß die Einstellung von Prozeßparametern im wesentlichen für jedes Bauteil unabhängig erfolgt. Die Steuerung der Pulververteilung bietet darüberhinaus für sich genommen keine ausreichende Bedingung für eine den Betriebsanforderungen genügende, sichere Haftung der Beschichtung.

Demgegenüber hat die Oberflächentemperatur des zu beschichtenden Bauteils für die Ausbildung der verschiedenen Schutzfunktionen der Beschichtung eine grundlegende Bedeutung. Die oben erwähnten MCrAlY-Schichten erzielen ihre Schutzfunktion beispielsweise durch die Bildung von Aluminiumoxid bzw. Chromoxidschichten. Hierdurch wird insbesondere ein Oxidationsangriff im Grundwerkstoff verhindert. Die Oxidschichten werden je nach Oberflächentemperatur des Bauteils unterschiedlich ausgebildet. Für die Anhaftung verschiedener Metall-Keramik-Schichten im Plasmaspritzprozeß kommt ebenfalls nach neuesten Ergebnissen der Oberflächentemperatur des Substrats und dem Temperaturgradienten auf der Bauteiloberfläche verstärkte Bedeutung zu (s. z.B. Proc. Int. Therm. Spr. Conf. 1998, Nice, Frankreich, S. 1555 ff.).

Zur Temperaturmessung werden beim Plasmaspritzen häufig Pyrometer an einer frei zu definierenden Stelle der Oberfläche des Bauteils eingesetzt. Diese liefern jedoch nur Punktmessungen und es besteht bei einer Bewegung der Schaufel während der Prozeßführung die Gefahr, daß die pyrometrische Temperaturmessung an wechselnden Orten der Schaufeloberfläche durchgeführt wird. Die auf diese Weise gemessene Temperatur ist deshalb großen, nicht kalkulierbaren Schwankungen unterworfen.

Aufgabe der vorliegenden Erfindung ist es daher, das eingangs genannte Verfahren/die eingangs genannte Vorrichtung so zu verbessern, daß die Qualität der erzeugten Schichten zuverlässig und reproduzierbar während des Beschichtungsverfahrens beobachtet und eingestellt werden kann.

Die Aufgabe wird durch ein Verfahren nach Anspruch 1 / eine Vorrichtung nach Anspruch 14 gelöst.

Durch die Messung der Wärmeverteilung eines Oberflächenbereichs des Bauteils mittels einer Infrarotkamera im Sinne der vorliegenden Erfindung ist ein flächenhafter Überblick über die Bauteiloberfläche in Echtzeit möglich. Eine Messung der Wärmestrahlung mit einer Infrarotkamera wird zwar schon beispielsweise in dem oben genannten bekannten Verfahren nach US 5 047 612 zur Kontrolle des Pulverauftrages während der Plasmabeschichtung benutzt. Demgegenüber wird in der vorliegenden Erfindung die Bestimmung der exakten absoluten Temperaturverteilung der gesamten Bauteiloberfläche oder ausgewählter, vorbestimmter Abschnitte der Bauteiloberfläche genau und in Abhängigkeit von der Zeit durchgeführt. Eine erfindungsgemäße Infrarotkamera entspricht einem infrarotempfindlichen CCD-Feld mit Optiken zur Abbildung des Bauteils auf dem CCD-Feld und intensitäts- bzw. frequenzabhängigen Auswerteeinrichtungen. Die Bestimmung der Temperaturverteilung aus der Wärmeverteilung geschieht dadurch, daß die mit der Infrarotkamera gemessene Wärmestrahlung der Bauteiloberfläche mit dem Strahlungs-Referenzmittel verglichen wird. Wesentlich für die vorliegende Erfindung ist eine mit der Messung der Wärmeverteilung bzw. der Temperaturverteilung verbundene Einstellung der Wärmeverteilung bzw. der daraus bestimmten Temperaturverteilung mittels eines einstellbaren Verfahrensparameters. Durch die Einstellung des Verfahrensparameters wird eine Korrektur der Oberflächentemperatur hinsichtlich ihrer absoluten Größe zwecks Erreichung einer Schwellentemperatur vorgenommen.

Das Strahlungs-Referenzmittel wird durch eine Heizung auf eine nach Bedarf einstellbare Temperatur gebracht, die durch ein Temperaturkontrollelement genau bestimmt wird. Den mit der Kamera aufgenommenen Wärmebildern des Strahlungs-Referenzmittels lassen sich auf einfache Weise, wie z.B. durch Farbvergleiche oder beispielsweise bei vorgeschaltetem Strahlungsfilter durch Intensitätsvergleiche absolute Temperaturwerte zuordnen und auf das Wärmebild des Bauteils übertragen. Die Oberflächentemperatur des Bauteils wird dann durch Einstellung des Verfahrensparameters angepaßt und unter Berücksichtigung der speziellen Eigenschaften des jeweils vorliegenden Oberflächenbereichs reproduzierbar und genau in einen Bereich gebracht, der für die Schichtbildung und -haftung vorteilhaft ist. Durch das Überschreiten der Schwellentemperatur ist dann eine wesentliche Bedingung für eine gute Anhaftung erreicht.

Generell können Farbvergleiche "per Auge" mit einer hohen Empfindlichkeit vorgenommen werden. Beispielsweise ist durch Einstellung einer vorbestimmten Temperatur des Strahlungs-Referenzmittels nahe der einzustellenden Schwellentemperatur ein einfaches, schnell und sicher zu kontrollierendes Kriterium für ein Über- oder Unterschreiten der Schwellentemperatur bereits durch einen Sichtvergleich der Wärmestrahlungsaufnahmen des Bauteils und des Strahlungs-Referenzelements gegeben. Es ist jedoch auch eine Auswertung mittels EDV sinnvoll einsetzbar, z.B. ein elektronischer Farbwert- oder Intensitätsvergleich.

Das Verfahren bietet reproduzierbare Ergebnisse und gewährleistet bereits während des Beschichtungsvorganges eine exakte und variabel zu handhabende Kontrolle über die Haftungseigenschaften der aufzutragenden Schicht. Aufgrund der Übersichtlichkeit können die Temperaturen unter Wahrung der Genauigkeit und Reproduzierbarkeit sogar von Hand eingestellt werden. Insbesondere bei komplexen zu beschichtenden Oberflächenbereichen wirkt sich die große räumliche Genauigkeit bzw. die sehr gute Auflösung günstig aus.

Bei der Herstellung größerer Stückzahlen von Beschichtungen für Bauteile ist durch Einstellung eines geprüften Verfahrensparameters eine Erhöhung der Reproduzierbarkeit der Beschichtungsergebnisse, eine Verbesserung der Zuverlässigkeit der Beschichtung und eine gleichbleibend hohe Qualität mit einfachen Schritten erreichbar. Dies ist auch zur Qualitätssicherung im Rahmen des Qualitätsmanagements einer derartigen Prozeßführung durchführbar. Das vorgeschlagene Verfahren ist deshalb für die industrielle Produktion von Beschichtungen für Hochtemperaturbauteile gut geeignet.

Es ist weiterhin vorteilhaft, mit dem Verfahrensparameter eine Temperaturverteilung im Oberflächenbereich des Bauteils einzustellen, bei der vorbestimmte Temperaturdifferenzen und/oder Temperaturgradienten nicht überschritten werden. Inhomogenitäten der Temperaturverteilung, insbesondere starke örtliche Schwankungen, also große Temperaturgradienten können trotz einer allgemein recht hohen Durchschnittstemperatur zu einer verminderten Haftung der Beschichtung führen. Temperaturgradienten können z.B. durch eine ungleichmäßige Aufheizung oder wechselnde Bauteileigenschaften, wie beispielsweise unterschiedliche Dicken des Materials entstehen. Neben dem Einstellen des Parameters zwecks Erreichens einer Schwellentemperatur ist es möglich, mit der Einstellung des Parameters Temperaturschwankungen der Oberfläche durch Einhaltung von maximalen Temperaturunterschieden zu beschränken und eine gleichmäßige Temperaturverteilung einzustellen.

Die Erfassung der Wärmestrahlung mittels Infrarotkamera kann weiterhin zeitliche Schwankungen der Temperaturverteilung, die beispielsweise aus Leistungsschwankungen der Heizquelle resultieren, sichtbar machen und zwar in-situ und mit höchster zeitlicher Auflösung, z.B. 10-50 Bilder/sec. Die Einstellung des Parameters erfolgt in diesem Fall vorteilhaft aufgrund von Erfahrungswerten oder Meßwerten und durch Abstimmung mit der gemessenen, zeitabhängigen Temperaturverteilung.

Die Schwellentemperatur wird vorteilhafterweise im Hinblick auf ein optimales Haftungsvermögen der Beschichtung auf dem Bauteil eingestellt und/oder die Temperaturdifferenzen und/oder Temperaturgradienten werden zu demselben Zweck nur innerhalb vorbestimmter Grenzen zugelassen. Unterschiedliche Materialien, insbesondere Materialkombinationen aus Schichtmaterial und Substratmaterial machen es bei der Einstellung der Temperaturverteilung der Oberflächenbereiche der Bauteile notwendig, verschiedene Schwellentemperaturen zu erreichen, was durch eine Veränderung der Einstellung des Verfahrensparameters möglich ist.

Mit der vorliegenden Erfindung ist eine flexible, schnelle und genaue Einstellung der Schwellentemperatur durch die Einstellung des Parameters in Abhängigkeit von der gemessenen Temperaturverteilung bedarfsgerecht erreichbar. Hinzu kommt noch die Möglichkeit, sich hierdurch auf unterschiedliche Bauteileigenschaften einzustellen. Durch die Steuerung des Verfahrensparameters kann individuell auf die Temperaturschwankungen reagiert werden und es können für die Haftung der Beschichtung notwendige Grenzen von Temperaturunterschieden eingehalten werden.

Es ist weiterhin möglich, bei der Prozeßkontrolle und -steuerung per Hand oder mittels EDV-Unterstützung bauteil- und materialcharakteristische Parameter heranzuziehen. Hierdurch kann auch der Einfluß unterschiedlicher Materialstärken beispielsweise aufgrund der Veränderungen in der Wärmeleitfähigkeit der Bauteile berücksichtigt werden. Bei der Auftragung mehrfacher, auch unterschiedlicher Beschichtungen eines Bauteils können die Schwellentemperaturen und damit die Beschichtungstemperaturen durch gespeicherte, materialspezifische Größen der Verfahrensparameter schnell und individuell angepaßt werden.

Es wird vorgeschlagen, daß an mehreren Bereichen der Oberfläche des Bauteils jeweils eine vorbestimmte Schwellentemperatur eingestellt wird. Gerade an im späteren Einsatz besonders belasteten Stellen des Bauteils, z.B. an heißesten und stärksten Strömungen und mechanischen Belastungen ausgesetzten Teilen von Gasturbinen ist es notwendig, eine optimale Haftung sicherzustellen, um die Funktionalität zu gewährleisten. Durch die vorliegende Erfindung ist es stets möglich, diese Anforderungen bedarfsgerecht zu erfüllen. Ein zur Aufheizung des Bauteils verwendeter Strahl kann den Erfordernissen entsprechend über bestimmte, schneller abkühlende Stellen geführt werden. Eine gleichzeitige Kontrolle ist durch die Beobachtung und Steuerung mit der Infrarotkamera praktisch zu jedem Zeitpunkt gegeben.

Es ist vorteilhaft, wenn der Verfahrensparameter durch Vergleich der Temperaturverteilung des Oberflächenbereichs des Bauteils mit einer Solltemperaturverteilung geregelt wird. Wenn sich gewisse Temperaturverteilungen bei Testmessungen und Probeläufen, aber auch während der eigentlichen Beschichtung als besonders vorteilhaft erwiesen haben, ist es wünschenswert, dies für nachfolgende Beschichtungen nutzen zu können. So kann sich auch eine konstante Temperaturverteilung mit Temperaturen größer als die Schwellentemperatur als sinnvoll herausgestellt haben. Die Temperaturverteilung wird dann im Sinn dieser konstanten Temperatur für die gesamte Oberfläche eingestellt. Dies kann von Hand schnell durchgeführt werden. Die Einstellung einer Temperaturverteilung kann weiterhin durch Benutzung in einem Regelkreis gespeicherter und überprüfter Größen des Verfahrensparameters nach Vergleich mit der von der Infrarotkamera gelieferten Temperaturverteilung der Bauteiloberfläche geschehen.

Das Bauteil wird vorteilhafterweise vorgewärmt und/oder während des Plasmaspritzens mit einem Plasmastrahl beheizt und als Verfahrensparameter wird ein Parameter des Plasmastrahls eingestellt. Die Haftung der Schicht auf dem Grundwerkstoff wird durch eine hohe Vorwärmtemperatur positiv beeinflußt. Die Vorwärmtemperatur ist entscheidend für die Haftung nicht nur der ersten, sondern auch aller später wiederum darauf aufgebrachten Schichten, da diese nur so gut haften können wie die erste. Eine der Vorwärmtemperatur vergleichbare Temperatur sollte auch während des Plasmaspritzens eingehalten werden und ist vorteilhafterweise durch Beheizen mit dem Plasmastrahl zu erreichen. Eine Aufheizung mit dem Plasmastrahl gewährleistet beispielsweise gegenüber einer induktiven Widerstandsheizung, daß im wesentlichen die für die Beschichtung wichtigen, äußeren Schichten aufgewärmt werden. Das Bauteilmaterial, das eventuell den hohen Temperaturen über längere Zeit nicht standhalten kann, wird nur minimal geschädigt. Gleichzeitig kann die Oberfläche mit dem Plasmastrahl unter bestimmter, weiter unten näher erläuterten Polung des Bauteils gereinigt werden, was wiederum die Haftung verbessert. Allerdings kann es dabei auch leicht geschehen, daß sich stärkere Gradienten in der Temperaturverteilung einstellen, die einer guten Haftung entgegenwirken. Gerade bei einer Vorwärmung des Bauteils ist es deshalb vorteilhaft, durch den Einsatz der Infrarotkamera das gesamte Bauteil im Blick zu haben und den Verfahrensparameter entsprechend regeln zu können.

Darüberhinaus können die beiden Vorgänge der Beheizung und der Beschichtung, die sich beim Plasmabeschichtungsvorgang häufig auf unkontrollierbare Weise überlagern, durch das vorgestellte Verfahren getrennt voneinander überwacht und geregelt werden. Die Leistung des Plasmastrahls kann durch Einstellung seiner Verfahrensparameter bedarfsgerecht geregelt werden. Dies ermöglicht eine schnelle Reaktion auf die von der Infrarotkamera erhaltenen Ergebnisse bezüglich der Temperaturverteilung. Bei gleichem Fahrweg bzw. gleichem Abrasterungsverfahren des Strahls auf der Bauteiloberfläche kann durch Speicherung und Auswertung der Daten für den Plasmastrahl eine gute Reproduzierbarkeit des Verfahrens sichergestellt werden. Damit ist eine bessere Qualität der Schichten und eine erhöhte Produktivität gewährleistet.

Insbesondere kann als Verfahrensparameter der Strom einer Strahlquelle des Plasmastrahls eingestellt werden. Diese Größe ist mit geringem Aufwand zu steuern und ermöglicht genaue Abstimmungen des Energieeintrags des Plasmastrahls in die Oberfläche des Bauteils nach Vorgabe der ermittelten Temperaturverteilung.

Die Stellung des Bauteils kann in dem vorliegenden Verfahren relativ zum Plasmastrahl verändert werden und die Ermittlung der Temperaturverteilung des Oberflächenbereichs des Bauteils in unterschiedlichen Relativstellungen zum Plasmastrahl erfolgen. Auf diese Weise ist es möglich, eine individuelle Kontrolle der verschiedenen Oberflächenbereiche des Bauteils vorzunehmen, ohne das Bauteil ausbauen zu müssen. Die verschiedenen Bauteilstellungen können gespeichert werden. Dies ermöglicht eine reproduzierbare Zuordnung der Bauteilstellung zu einer Größe des Verfahrensparameters. Zur Erreichung eines Nutzens für weitere Bauteile derselben Form und Art ist es dabei sinnvoll, gespeicherte Daten zu verwenden, z.B. Startpunkt oder Zuordnung der Bauteilstellung zur Regelung des Verfahrensparameters für jedes Bauteil der Serie.

Das Bauteil kann beim Plasmaspritzen mit optimaler Ausrichtung der Rotationsachse des Bauteils zur Infrarotkamera rotiert werden. So kann ohne eine Änderung der Einstellung des Plasmastrahls die gesamte Oberfläche des Bauteils vollständig und gleichmäßig beschichtet werden und gleichzeitig die Kontrolle der Oberflächentemperaturverteilung mittels der Infrarotkamera vorgenommen werden. Diese Kontrollfunktion kann in Form von Kurzzeitmessungen, d.h. für jeden Oberflächenbereich gesondert unter Berücksichtigung der Rotationsgeschwindigkeit vorgenommen werden. Die Ortsauflösung ist dabei sehr genau. Es kann eine den Oberflächengegebenheiten angepaßte Einstellung der Verfahrensparameter zwecks Erreichung der Schwellentemperatur vorgenommen werden.

Andere Möglichkeiten sind Langzeitmessungen, d.h. Messungen über Zeiten, die sich im Bereich von mehreren Rotationsdauern bewegen. Das Ergebnis dieser Messungen sind dann mittlere Temperaturwerte, gemittelt über die Zeit und den Umfang des rotierenden Bauteils in Rotationsrichtung. Diese Art der Messung ist schnell und mit geringem Aufwand möglich. Die Ergebnisse können dann wiederum mit der Schwellentemperatur verglichen werden.

Vorzugsweise umfaßt die vorliegende Plasmaspritzeinrichtung eine Halteeinrichtung zur kontinuierlichen Rotation des Bauteils um seine Längsachse. Diese Art der Rotation ist stabil durchführbar und gewährleistet größtmögliche Effektivität im Hinblick auf die Beschichtungsgeschwindigkeit und einen gleichmäßigen Schichtauftrag. Um gleichzeitig mit einem guten Schichtauftrag auch eine optimale Messung der Temperaturverteilung der Bauteiloberfläche zu gewährleisten, werden vorteilhafterweise spezielle Bedingungen für die Winkelverhältnisse von Rotationsachse zu Plasmastrahl und Kameraausrichtung eingestellt. Hierbei ist insbesondere zu vermeiden, daß der Raumwinkel, in welchen die Plasmastrahlung reflektiert wird, sich mit dem Sehwinkel der Infrarotkamera überschneidet. Diese Einstellung würde eine Überstrahlung der gesamten Aufnahme im wesentlichen durch die direkte bzw. reflektierte Strahlung des Plasmastrahls mit sich bringen. Die Infrarotkamera ist daher außerhalb des Raumwinkels der Reflexion des Plasmastrahls angeordnet.

Die Temperaturverteilung des Oberflächenbereichs des Bauteils wird vorteilhaft als Funktion der Zeit ermittelt und der Verfahrensparameter nach Maßgabe des zeitlichen Verhaltens der Temperaturverteilung eingestellt. Die Infrarotkamera ermöglicht eine Registrierung der gesamten Temperaturverteilung in einem Schritt. Es ist im Hinblick auf eine ständige Überwachung der Entwicklung der Schichtqualität vorteilhaft, die Temperaturverteilung in Abhängigkeit von der Zeit zu erfassen, um das Materialverhalten und das Strahlverhalten zu beurteilen und eine korespondierende, zeitabhängige Funktion des Verfahrensparameters einstellen zu können.

Die Stellungsveränderungen des Bauteils relativ zum Plasmastrahl einerseits und ein Verfahrensparameter des Plasmaspritzens andererseits können nach Maßgabe der Temperaturverteilung so aufeinander abgestimmt werden, daß Temperaturgradienten der Oberfläche des Bauteils verringert werden. Man kann den Verfahrensparameter beispielsweise so einstellen, daß weniger Energie pro Flächenelement übertragen wird. Dies kann z.B. durch schnelleres Verfahren des Plasmastrahls relativ zur Bauteiloberfläche geschehen. Der Energieübertrag pro Zeiteinheit bleibt gleich, wird jedoch gleichmäßiger verteilt. Dies verringert die Temperaturgradienten. Andererseits kann ein zu geringer Energieübertrag auch dazu führen, daß die Oberflächentemperatur zu stark absinkt. Dann kann die Leistung des Plasmastrahls erhöht werden. Zur Erreichung einer qualitativ hochwertigen Oberflächenschicht ist es notwendig, nach Maßgabe der ermittelten Temperaturverteilung eine genaue Abstimmung der verschiedenen Stellungen des Bauteils und der Änderungen des Parameters vorzunehmen.

Wenn Kurzzeitaufnahmen bei der Bauteilrotation durchgeführt werden, ist es vorteilhaft, wenn nacheinander erfolgende Aufnahmen mit der Infrarotkamera in Abhängigkeit von der Umdrehungsdauer des Bauteils getriggert werden. Durch Aufnahmen derselben Bauteilbereiche in unterschiedlichen Zuständen ist eine genaue Messung des zeitlichen Temperaturverhaltens der Oberflächentemperaturen vorzunehmen und anhand der Ergebnisse mit dem Verfahrensparameter einzuregeln. Andernfalls wären Fehlerquellen bei der Temperaturbestimmung und -regelung durch die Verschiebung des betrachteten Oberflächenbereichs nicht äuszuschließen.

Die Triggerung wird mit einem zeitlichen Abstand einer viertel Umdrehungsdauer oder einem ganzzahligen Vielfachen davon durchgeführt. Auf diese Weise ist sichergestellt, daß entweder die Vorderseite oder die Rückseite des Bauteils oder die Seiten des Bauteils untersucht werden. Die beiden Seiten können, z.B. bei einer Turbinenschaufel, unterschiedliche Formen und Materialstärken des Bauteilmaterials aufweisen und deshalb die eingetragene Energie des Plasmastrahls unterschiedlich stark speichern. Es liegen also unterschiedliche Formen von Temperaturgradienten vor, was eventuell eine Anpassung des Verfahrensparameters des Plasmastrahls erfordert.

Die auf eine Beschichtungsvorrichtung für Hochtemperaturbauteile mittels Plasmaspritzens gerichtete Aufgabe wird durch eine Vorrichtung nach Anspruch 14 gelöst.

Es wird vorgeschlagen, daß das Strahlungs-Referenzmittel unabhängig von der Heizvorrichtung für das Plasmaspritzen beheizbar ist. Dies ermöglicht, daß das Material des Strahlungs-Referenzmittel z.B. durch eine induktive Heizung oder eine Direktheizung, beispielsweise eine Widerstandsheizung, vollständig und insbesondere gleichmäßig aufgeheizt wird. Dies liefert eine wichtige Voraussetzung für einen korrekten, oberflächenunabhängigen Vergleich der Temperaturen von Referenzmittel und zu beschichtendem Bauteil.

Weiterhin ist die Temperatur des Strahlungs-Referenzmittels vorteilhafterweise mit einem Thermoelement zu messen. Durch die Bestimmung der Temperatur mit einem Thermoelement erhält man von Oberflächeneigenschaften unabhängige Meßwerte. Die Messung mit dem Thermoelement oder auch einem anderen unabhängigen Temperaturmeßelement liefert nach einer Eichung zuverlässige Werte der absoluten Temperatur, die für einen Vergleich mit den Ergebnissen der Wärmestrahlungsmessungen des Bauteils mittels der Infrarotkamera eingesetzt werden können.

Es wird vorgeschlagen, daß das Strahlungs-Referenzmittel im Meßfeld der Kamera innerhalb der Kammer neben dem zu beschichtenden Bauteil angeordnet ist. Dies ermöglicht eine gleichzeitige Erfassung des Strahlungs-Referenzmittels und des zu beschichtenden Bauteils durch die Infrarotkamera. Dies kann besonders vorteilhaft sein bei sich rasch verändernden Strahlungsverhältnissen und Reflexionen, die die Meßergebnisnisse beeinflussen können. Eine Erfassung in demselben Meßfeld ermöglicht eine Messung unter denselben Umgebungsbedingungen, was insbesondere bei gedrehten oder anders verlagerten Bauteilen vorteilhaft ist, aufgrund der sich schnell ändernden sichtbaren Oberflächen. Die Umgebungsbedingungen werden wesentlich auch durch Verschmutzungen durch Beschichtungsmaterial am Beobachtungsfenster oder durch die Infrarotanteile in der Strahlung des Plasmastrahls beeinflußt. Es ist deshalb zur Gewährleistung von unverfälschten Meßergebnissen besonders vorteilhaft, das Strahlungs-Referenzmittel innerhalb der Beschichtungskammer anzubringen.

Die Kamera ist so angeordnet und konzipiert, daß mit ihr mindestens die gesamte ihr zugewandte Oberfläche einer Turbinenschaufel erfaßbar ist. Insbesondere wenn aufgrund starker Unterschiede der Bauteileigenschaften beispielsweise der Bauteilmaterialdicke, große Temperaturgradienten zu erwarten sind, ist es vorteilhaft, die gesamte Oberfläche erfassen zu können. Die besondere Anordnung der Kamera der vorliegenden Erfindung ermöglicht dies unproblematisch. Besonders vorteilhaft ist dabei die einfach durchzuführende Erfassung und Regelung der Temperaturverteilungen von Randbereichen bzw. Bereichen mit kleinen Krümmungsradien, wie sie bei Turbinenschaufeln im Bereich der Schaufelenden auftreten. Dies ist deshalb wichtig, weil dort auf die Beschichtung im Einsatz im Vergleich zu ebenen Oberflächenbereichen zusätzliche starke mechanische und thermische Belastungen wirken.

Die Infrarotkamera ist an einem Ende eines nach außen vorspringenden Stutzens der Beschichtungskammer angebracht. Ein am Ende des Stutzens angebrachtes, einen Einblick in die Beschichtungskammer ermöglichendes Glasfenster, das mit einer Dichtung zur Gewährleistung eines guten Vakuums versehen ist, wird auf diese Weise sehr wenig von Prozeßstäuben verunreinigt. Die vorgeschlagene Vorrichtung verringert die Frequenz für Wartungen und Reinigungen der Apparatur. Günstig für die Infrarotkameraaufnahmen ist es, wenn der Stutzen eine konische Form mit einem weiten, freien Öffnungswinkelbereich besitzt. Diese Form ist dann dem Sichtbereich der Infrarotkamera angepaßt und ermöglicht optimale Aufnahmen des Bauteils.

Vorteilhafterweise besteht das Glasfenster aus einem Spezialglas mit einer dem Meßbereich der Kamera angepaßten Transmission für Wellenlängen zwischen 2-5 µm. Dieser Meßbereich entspricht demjenigen Infrarotstrahlungsbereich, in welchem ein großer Anteil der Strahlung der Bauteiloberfläche ausgesandt wird. Dieser Bereich der Strahlung ist ausreichend gut von dem sich überlagernden, breitbandigen Infrarotanteil des Plasmastrahls unterscheidbar. Der untersuchte Wellenlängenbereich von 2-5 µm ist weit von dem Maximum der Temperaturstrahlung des Plasmastrahls entfernt und hat im Vergleich zu den anderen Strahlungsbereichen des Plasmastrahls eine geringere Intensität. Dies ist insbesondere bei den vorliegenden Online-Kontrollen der Beschichtung wesentlich, um eine unverfälschte, gut aufgelöste und eindeutige Abbildung der Temperaturverteilung der Oberfläche des Bauteils zu erhalten.

Vorteilhafterweise besteht das Glasfenster aus Saphirglas. Diese Glassorte, die Al₂O₃ enthält, besitzt optimale Transmissionseigenschaften in dem gewünschten Bereich. Das Glas ist kommerziell erhältlich und kann der erfindungsgemäßen Einrichtung funktionell angepaßt werden.

Anhand der in den Zeichnungen dargestellten Ausführungsbeispiele werden das Verfahren und die Vorrichtung zur Beschichtung von Hochtemperaturbauteilen näher erläutert. Es zeigen:
- FIG 1: schematisch eine Vorrichtung zum Beschichten mittels Plasmaspritzens mit Beschichtungskammer und Infrarotkamera,
- FIG 2a: eine vereinfachte, graphische Darstellung einer Aufnahme einer Wärmeverteilung mit einer Infrarotkamera,
- FIG 2b: eine vereinfachte, graphische Darstellung einer Temperaturverteilung, ermittelt aus einer Wärmeverteilung,
- FIG 3: einen Querschnitt durch ein beschichtetes Bauteil,
- FIG 4: eine Plasmaspritzeinrichtung mit Regelung des Verfahrensparameters und
- FIG 5: eine Darstellung zur Erläuterung einer getriggerten Aufnahmenfolge der Infrarotkamera bei rotierendem Bauteil.

In Figur 1 ist schematisch und nicht maßstäblich ein prinzipieller Aufbau einer Beschichtungsvorrichtung 1 zur Durchführung eines Plasmaspritzverfahrens dargestellt. Die Beschichtungsvorrichtung 1 weist eine Beschichtungskammer 17 mit einem Absaugstutzen 18 auf, der mit einer nicht gezeigten Vakuumeinrichtung verbunden ist. Innerhalb der Beschichtungskammer 17 ist eine Plasmaspritzeinrichtung 16 angeordnet. Der in der Plasmaspritzeinrichtung 16 erzeugte Plasmastrahl 12 wird auf ein in der Beschichtungskammer 17 angeordnetes, zu beschichtendes Bauteil 10 gerichtet. Der schematische Aufbau der Plasmaspritzeinrichtung 16 ist in Figur 4 dargestellt. Der Plasmastrahl 12 ermöglicht sowohl die Beheizung des Bauteils 10 als auch eine Beschichtung mit einer Pulverfracht 95. Bei den zu beschichtenden Bauteilen 10 handelt es sich im wesentlichen um Hochtemperaturbauteile für die Verwendung in Gasturbinen, beispielsweise Turbinenschaufeln oder Brennkammerauskleidungen. Die komplexen Geometrien, wie hier beispielhaft gezeigt, bedingen Inhomogenitäten beim Beheizen und damit bei der Wärmestrahlungsverteilung 30 von Oberflächenbereichen 40 eines zu beschichtenden Bauteils 10. Eine Verfahreinrichtung für zwei senkrechte Richtungen 101 bzw. eine Rotationseinrichtung 100 ermöglicht das Erreichen aller zu beschichtenden Oberflächenbereiche 40 des Bauteils 10, so daß der Plasmastrahl 12 nicht über weite Oberflächenbereiche 40 abgelenkt werden muß. Jeder Oberflächenbereich 40 des Bauteils 10, auch die Schmalseiten, können durch Rotation bzw. Verschieben in zueinander senkrechten Richtungen schnell angefahren werden. Alternativ kann die Lage des Plasmastrahls 12 zur Bauteiloberfläche 40 durch Verlagern der Position der Plasmaspritzeinrichtung 16 verändert werden. Der Strahlkegel kann auch die gesamte, zugewandte Oberfläche des Bauteils 10 überdecken.

Die bei dem Heizvorgang des Bauteils 10 mit dem Plasmastrahl 12 zu erreichenden Temperaturen bzw. Temperaturverteilungen 70 werden überwacht, indem die Wärmestrahlungsverteilung 30 (=Wärmebild) des Oberflächenbereichs 40 des Bauteils 10 durch eine Infrarotkamera 20 aufgenommen wird. Ein Beispiel einer Aufnahme 25 mit der Infrarotkamera 20 befindet sich in Figur 2a. Die Infrarotkamera 20 ist an einem Glasfenster 19 angesetzt, das an einem Stutzen 11 befestigt ist, der wiederum an der Beschichtungskammer 17 angebracht ist. Der Stutzen 11 verhindert, daß das Glasfenster 19 und damit die Sicht der Infrarotkamera 20 von Prozeßstäuben stark verunreinigt wird. Der Winkel des Sichtbereichs 29 der Infrarotkamera 20 und der Öffnungswinkel des konisch geformten Stutzens 11 sind aneinander angepaßt.

Zur Verringerung einer Verschmutzung des Glasfensters 19 ist die Infrarotkamera 20 so an der Beschichtungskammer 17 angeordnet, daß Reflexionen der Strahlung des Plasmastrahls 12 an der Bauteiloberfläche nicht die Infrarotkamera 20 erfassen. Es muß weiterhin sichergestellt sein, daß mit der Infrarotkamera 20 ein vollständiges Bild der Wärmestrahlungsverteilung 30 des Bauteils 10 in allen Stellungen ermittelt werden kann. Hierzu ist eine Winkelabstimmung so durchzuführen, daß das Bauteil 10 stets im Sichtbereich 29 der Infrarotkamera 20 liegt und gleichzeitig der vom Sichtbereich 29 der Infrarotkamera 20 überstrichene Raumwinkel vorzugsweise außerhalb des Raumwinkels der Reflexion des Plasmastrahls 12 liegt.

Neben dem zu beschichtenden Bauteil 10 ist ein Strahlungs-Referenzmittel 60 angeordnet. Da sich sowohl das Bauteil 10 als auch das Strahlungs-Referenzmittel 60 gleichzeitig im Sichtbereich 29 der Infrarotkamera 20 befinden, können die Wärmestrahlungsverteilungen 30 der beiden simultan durch eine Aufnahme 25 erfaßt werden. Das Strahlungs-Referenzmittel 60 wird durch eine von der Heizung des Bauteils 10 unabhängigen Heizung 61 beheizt und seine Temperatur durch ein Thermoelement 62 bestimmt. Diese Temperatur wird als Referenztemperatur T_{R} für die Ermittlung der Temperaturen der Wärmestrahlungsverteilung 30 des Oberflächenbereichs 40 des Bauteils 10 verwendet.

In Figur 1 ist der schematische Ablauf des Meß-, Wandel- und Regelvorganges für der Temperaturführung des Oberflächenbereichs 40 des Bauteils 10 dargestellt. Die von der Infrarotkamera 20 aufgenommene Wärmestrahlungsverteilung 30 des Oberflächenbereichs 40 und des Strahlungs-Referenzmittels 60 und die von dem Thermoelement 62 gemessene Temperatur T_{R} des Strahlungs-Referenzmittels 60 werden dem Wandler 31 zugeführt. Dieser ermittelt daraus die absolute Temperaturverteilung 70 der untersuchten Bauteiloberfläche 40 und führt dies der Regeleinrichtung 32 zu. Die Regeleinrichtung 32 bestimmt je nach zugeführter Sollemperaturverteilung Tₛₒₗₗ(x,y) die Bewegung des Bauteils 10 insbesondere durch die Regelung der Leistungszufuhr der Rotationseinrichtung 102, die Leistungszufuhr der regelbaren Stromquelle 64 der Heizung 62 des Strahlungs-Referenzmittels 60 und die Größe des einstellbaren Verfahrensparameters p der Plasmaspritzeinrichtung 16.

Die Infrarotkamera 20 kann beispielsweise auch ein internes, d.h. sich innerhalb der Infrarotkamera 20 befindendes Strahlungs-Referenzmittel besitzen, mit dem ebenfalls eine Temperaturbestimmung und -zuordung durchgeführt werden kann. Die Temperaturbestimmung durch ein Strahlungs-Referenzmittels 60 innerhalb der Beschichtungskammer 17 ist jedoch vorzuziehen, weil Meßfehler, die aufgrund des Plasmaspritzprozesses entstehen, bei einer gleichzeitigen Aufnahme 25 des Bauteils 10 und des Strahlungs-Referenzmittels 60 in demselben Maß vorliegen und sich so vernachlässigen bzw. herausmitteln lassen. Die Meßfehler können beispielsweise durch Überlagerung verschiedener Infrarotstrahlungsquellen als Streustrahlung und Hintergrundstrahlung oder durch eine zeitabhängige Erhöhung des Verunreinigungsgrads des Glasfensters 19 durch Prozeßstäube entstehen.

Das Glasfenster 19 enthält vorzugsweise Al₂O₃. Diese Glassorte, auch Saphirglas genannt, weist gute Transmissionseigenschaften im Bereich elektromagnetischer Wellen mit Wellenlängen zwischen 2 - 5 µm auf, welcher mit dem Meßbereich der Infrarotkamera 20 übereinstimmt. Dies ist zur genauen, unterscheidenden Charakterisierung des strahlenden Oberflächenbereichs 40 des Bauteils 10 notwendig, da der Plasmastrahl 12 eine sehr breitbandige Strahlungsquelle darstellt, die sich der Strahlung des Bauteils überlagern kann, wie oben dargestellt. Bei zu intensiver, durch den Plasmastrahl 12 verursachter Strahlung im Infrarotbereich werden der Infrarotkamera 20 geeignete Filter oder andere Optiken vorgeschaltet.

Vor der Beschichtung mit dem Plasmastrahl 12 wird das Hochtemperaturbauteil 10 auf dem Oberflächenbereich 40 auf eine vorbestimmte Vorwärmtemperatur, die Schwellentemperatur Tₛ, gebracht, um eine bessere Haftung der aufzubringenden Beschichtung 15 zu gewährleisten. Dieses Vorwärmen bzw. Heizen während des Beschichtungsprozesses geschieht vorzugsweise mit dem "reinen" Plasmastrahl 12 ohne Pulverfracht 95. Es können auch mehrere Oberflächenbereiche 40 zumindest lokal auf vorbestimmte Schwellentemperaturen T_{S} gebracht werden. Um eine bestimmte Schwellentemperatur T_{S}, eine Solltemperaturverteilung Tsoll(x,y) im Oberflächenbereich 40 zu erreichen, wird in dem vorgestellten Verfahren ein Verfahrensparameter p des Plasmaspritzprozesses nach Maßgabe der ermittelten Temperaturverteilung 70 eingestellt. Es ist auch eine Einstellung einer Solltemperaturverteilung Tsoll(x,y) möglich, die beispielsweise aus material- und bauteilspezifischen Meßwerten gewonnen werden kann.

Der Zusammenhang mit dem einzustellenden Verfahrensparameter p wird in Figur 4 näher erläutert. Bei dickeren Bauteilstellen und gut leitendem Material ist ein schnellerer Wärmeverlust zu erwarten, so daß dort ein längerer Wärmeeintrag, also eine von der üblichen Einstellung abweichende Parametereinstellung vorgenommen werden muß. Hieraus resultieren dann die erwünschten Temperaturen bzw. Schwellentemperaturen T_{S} an den genannten Stellen. Es können auch andere Heizquellen als der Plasmastrahl 12 für das Bauteil 10 eingesetzt werden, z.B. Widerstandsheizungen oder induktive Heizungen.

Fig. 2a zeigt eine Schemazeichnung einer Aufnahme 25 einer Wärmestrahlungsverteilung 30 eines Oberflächenbereichs 40 eines beheizten Bauteils 10 und eines Strahlungs-Referenzmittels 60, die mit einer Infrarotkamera 20 ermittelt wurde. Die unterschiedlich schraffierten Bereiche kennzeichnen verschieden starke Wärmestrahlungen bzw. Unterschiede in den Frequenzverteilungen.

Figur 2b zeigt eine schematische Temperaturverteilung 70, die durch Auswertung der Aufnahme 25 der Wärmeverteilung 30 eines Oberflächenbereichs 40 des Bauteils 10 und des Strahlungs-Referenzmittels 60 mit der Infrarotkamera 20 erhalten wird. Bereiche mit Temperaturen T innerhalb vorbestimmter Grenzen T₂<T<T₁ sind durch Linien gleicher Temperatur Tᵢ, i=1,2, sogenannte Isothermen, voneinander getrennt. Bereiche mit eng liegenden Isothermen sind durch große Temperaturgradienten grad T gekennzeichnet. Zur Erreichung einer optimalen Haftung sollen vorzugsweise vorbestimmte, maximale Temperaturdifferenzen T₁-T₂ und möglichst geringe Temperaturgradienten grad T eingehalten werden. Diese Bereiche können durch Einstellung des Verfahrensparameters p des Plasmastrahls 12 einer die Temperaturverteilung 70 ausgleichenden Behandlung unterzogen werden. Diese Einstellung kann von Hand oder mit einer elektronischen Regelungs- bzw. Steuerungseinrichtung vorgenommen werden.

In Figur 3 ist ein Querschnitt durch einen typischen Schichtaufbau gezeigt. Auf ein Bauteil 10 wird eine erste Schicht 15a mit dem VPS-Verfahren, beispielsweise eine CoCrAlY-Korrosionsschutzschicht aufgebracht. Anschließend wird eine als Wärmedämmschicht dienende Y-stabilisierte ZrO₂-Schicht 15b (ZrO₂ + Y₂O₃) aufgebracht. Um den thermischen Belastungen in der Hochtemperaturanwendung zu widerstehen, ist eine aufgerauhte, saubere Oberfläche des Bauteils 10 eine wichtige Voraussetzung. Eine Reinigung des Bauteils 10 ist durch Sputterung bei negativer Polung des Bauteils 10 möglich. Weiterhin sind aneinander angepaßte Wärmeausdehnungskoeffizienten der Materialien eine wichtige Voraussetzung. Andernfalls verursachen innere Spannungen ein Abplatzen der Beschichtung 15.

Beim Übergang von einer Beschichtung 15a zu einer Beschichtung 15b müssen bei der Vorwärmung des Oberflächenbereichs 40 in der Regel andere Temperaturwerte eingestellt werden, weil die Schwellentemperatur T_{S}, die maximalen Temperaturdifferenzen T₁-T₂ und die einzuhaltenden Temperaturgradienten grad T werkstoff- und bauteilabhängig sind und insbesondere auch von der Materialkombination abhängen. Durch eine individuelle, materialspezifische Einstellung des Verfahrensparameters p kann eine angepaßte Einstellung der Oberflächentemperatur schnell und flächendeckend durchgeführt werden.

In Figur 4 ist schematisch eine Plasmastrahlquelle 13, eine Wandlungseinrichtung 31 für die Umwandlung der von der Infrarotkamera 20 registrierten Wärmestrahlungsverteilung 30 des Bauteils 10 zur Temperaturverteilung 70 und eine Regelvorrichtung 32 zur Einrichtung der Plasmastrahlquelle 13 durch den Verfahrensparameter p nach Maßgabe der Temperaturverteilung 70 und der Solltemperaturverteilung Tsoll(x,y) dargestellt. Die Plasmastrahlquelle 13 besteht aus zwei als Düsen geformten Elektroden - negativ gepolter Kathode 8 und positiv gepolter Anode 9 - mit einer hohen, anliegenden Spannung u und einem Arbeitsgas als Atmosphäre. Durch hohe Wandtemperaturen (ca. 3000K) an der Kathode 8 setzt eine Thermo-Feldemission von Elektronen ein. Die Plasmaelektronen werden durch das E-Feld in Richtung der Anode 9 beschleunigt. Das Arbeitsgas wird durch die Bogenentladung aufgeheizt und durch Stöße von Atomen, die mehr als die freie Ionen-Neutralteilchen-Austauschlänge von der Kathode 8 entfernt sind, ionisiert. Innerhalb der Elektrodendüse entsteht eine lokale Bogenentladung 12 mit dem Bogenstrom i.

Außerhalb der Elektrodendüse ist der Plasmastrahl 12 stromfrei. Dieser Plasmastrahl 12 wird unter Zuführung von aufzutragender Pulverfracht 95 zur Beschichtung genutzt. Eine Verringerung des zugeführten Plasmagasflusses f führt bei gleichbleibender eingespeister elektrischer Leistung zur Temperaturerhöhung des Plasmas. Die Stabilität der Bogenentladung 12 beeinflußt den gesamten Plasmaspritzprozeß. Fluktuationen bei der Plasmaerzeugung wirken sich unmittelbar auf den Zustand des abströmenden Plasmastrahls 12 aus, und damit u.a. auch auf die Temperaturverteilung 70 des Oberflächenbereichs 40 des zu beschichtenden Bauteils 10. Durch die Bewegung des Bogenfußpunkts auf der Anode 9, bei konstant gehaltenem, geglättetem Bogenstrom i wird der Lichtbogen verkürzt oder verlängert, woraus Spannungsschwankungen entstehen können. Dies wiederum erzeugt Fluktuationen der Plasmaenthalpie h und damit eine thermische und dynamische Beeinflussung der Spritzpartikel. Eine Kontrolle dieser Schwankungen ist im Sinne der sicheren Einstellung des Verfahrensparameters p nötig.

Der Verfahrensparameter p, der in dem Verfahren zur Einstellung der gewünschten Temperaturverteilung nach Maßgabe der ermittelten Temperaturverteilung 70 verändert wird, ist, wie oben dargestellt, vorzugsweise der Bogenstrom i der Bogenentladung. Dieser läßt sich mit nicht sehr aufwendigen Schaltungen konstant halten. Die für eine gute Beschichtungsqualität verantwortlichen Größen wie Strahltemperatur, -intensität - und homogenität sowie Aufschmelzung der aufzutragenden Pulverfracht 95 hängen jedoch noch in komplexer Weise von den verschiedenen anderen, zur Einstellung des Plasmastrahls 12 notwendigen Verfahrensparamtern p ab. So können z.B. die oben erwähnte Spannung u durch Änderung der Spannung zwischen den Elektroden oder die Emission der Elektronen aus der Kathode 8 durch Erhöhung der Heizleistung an der Kathode 8 geändert werden. Weiterhin kommen Gasdruck, Gasfluß, Gasmischung, Brennergeometrie, Pulverparameter, Trägergasfluß, Injektionsgeometrie und Spritzabstand, Stellung des Bauteils 10 und der Plasmaspritzeinrichtung 16, der Rotationsachse 105 und der Umdrehungsdauer tu des Bauteils 10 als Verfahrensparameter p in Frage. Die Aufzählung der Verfahrensparameter p ist nicht abschließend, es können alle Verfahrensparameter p, die die Temperaturverteilung 70 des Bauteils 10 beeinflussen, eingestellt werden.

In Figur 5 ist beispielhaft eine Triggerung, d.h. eine Abstimmung der Aufnahmen 25 der Infrarotkamera 20 mit der Rotation des Bauteils 10 dargestellt. Die Aufnahmen 25 der Infrarotkamera 20 sind durch eine Verschiebung der Infrarotkamera 20 über einem Zeitstrahl t angedeutet. Ein komplexeres Bauteil 10 wird um seine Rotationsachse 105 jeweils in 90°-Schritten verdreht. Dadurch ist es möglich, das Bauteil 10 von allen Seiten aufzunehmen. Die Aufnahmen 25 der Infrarotkamera 20 haben in dem dargestellten Fall einen bevorzugten zeitlichen Abstand Δt von ganzzahligen Vielfachen n eines Viertels oder Achtels der Zeitdauer tᵤ einer vollständigen Rotation. Für den zeitlichen Abstand der Aufnahmen gilt also Δ*t*=*n*·$\frac{\text{1}}{\text{4}}$*t*_{*u*}. Bei komplexeren Bauteilen 10 ist eventuell eine andere Aufteilung beispielsweise in Achtel notwendig. Durch geeignete Einstellung eines zeitlichen Abstandes Δt der Aufnahmen 25 werden auf diese Weise bei geeigneter Koordination in Abstimmung mit der Zeitdauer tᵤ für eine vollständige Rotation des Bauteils 10 alle Positionen des Bauteils 10 für die Kameraaufnahmen 25 erreicht. Auf diese Weise können auch bei Rotationen oder anderen Verlagerungen Aufnahmen 25 von stets denselben Oberflächenbereichen 40 des Bauteils 10 miteinander verglichen werden. Dies ist insbesondere bei Bauteilen 10 mit stark unterschiedlichen Oberflächenbereichen 40 sinnvoll, weil damit die Einstellung des Verfahrensparameters p genauer vorgenommen werden kann.

Bei anderen Bauteilen 10 mit Oberflächenbereichen 40 mit sehr ähnlicher Geometrie ist beispielsweise jedoch auch eine Einstellung des Verfahrensparameters p durch Mittelung der Temperatur über den Umfang durch eine hohe Rotationsgeschwindigkeit und Aufnahmen 25 mit längerer Belichtungszeit möglich. Die Temperatur ist dann ein Mittelwert über die gesamte Bauteiloberfläche.

Bei der oben dargestellten Triggerung und bei der mittelnden Aufnahmetechnik kann neben der sofortigen auch eine zeitabhängige Einstellung des Verfahrensparameters p sinnvoll sein, um auf diese Weise eine langsamere Einstellung der angestrebten Solltemperaturverteilung Tsoll(x,y) zu erreichen, beispielsweise um das Entstehen thermischer Spannungen zu vermeiden und die Oberflächeneigenschaften des Bauteils 10 nicht zu verändern.

## Patentansprüche

1. Verfahren zum Beschichten von Hochtemperaturbauteilen (10) mittels Plasmaspritzens, insbesondere von Gasturbinenbauteilen, wie Turbinenschaufeln oder Brennkammerauskleidungen, bei dem das Bauteil (10) beheizt wird, wobei mit einer Infrarotkamera (20) die Verteilung der Wärmestrahlung (30) eines Oberflächenbereichs (40) des Bauteils (10) ermittelt und in Abhängigkeit von dieser Verteilung (30) ein Verfahrensparameter (p) beeinflußt wird,
**dadurch gekennzeichnet, daß** aus der Wärmestrahlungsverteilung (30) des Oberflächenbereichs (40) des Bauteils (10) durch Vergleich mit einem Strahlungs-Referenzmittel (60) die Temperaturverteilung (70) des Oberflächenbereichs (40) bestimmt wird, und daß der Verfahrensparameter (p) zum Erreichen einer vorgegebenen Schwellentemperatur (T_{S}) im Oberflächenbereich (40) nach Maßgabe der Temperaturverteilung (70) eingestellt wird.

2. Verfahren nach Anspruch 1,
**dadurch gekennzeichnet, daß** mit dem Verfahrensparameter (p) eine Temperaturverteilung (70) im Oberflächenbereich (40) des Bauteils (10) eingestellt wird, bei der vorbestimmte Temperaturdifferenzen (T₁-T₂) und/oder Temperaturgradienten (grad T) nicht überschritten werden.

3. Verfahren nach Anspruch 1 oder 2,
**dadurch gekennzeichnet, daß** die Schwellentemperatur (T_{S}) im Hinblick auf ein optimales Haftungsvermögen der Beschichtung (15) auf dem Bauteil (10) eingestellt wird und/oder daß die Temperaturdifferenzen (T₁-T₂) und/oder Temperaturgradienten (grad T) zu demselben Zweck nur innerhalb vorbestimmter Grenzen zugelassen werden.

4. Verfahren nach einem oder mehreren der Ansprüche 1 bis 3, **dadurch gekennzeichnet, daß** an mehreren Oberflächenbereichen (40) des Bauteils (10) jeweils eine vorgegebene Schwellentemperatur (T_{S}) eingestellt wird.

5. Verfahren nach einem oder mehreren der Ansprüche 1 bis 4, **dadurch gekennzeichnet, daß** der Verfahrensparameter (p) durch Vergleich der Temperaturverteilung (70) des Oberflächenbereichs (40) des Bauteils (10) mit einer Solltemperaturverteilung (Tsoll(x,y)) geregelt wird.

6. Verfahren nach einem oder mehreren der Ansprüche 1 bis 5, **dadurch gekennzeichnet, daß** das Bauteil (10) vorgewärmt und/oder während des Plasmaspritzens mit einem Plasmastrahl (12) beheizt wird und daß als Verfahrensparameter (p) ein Parameter des Plasmastrahls (12) eingestellt wird.

7. Verfahren nach einem oder mehreren der Ansprüche 1 bis 6, **dadurch gekennzeichnet, daß** als Verfahrensparameter (p) der Strom (i) einer Strahlquelle (13) des Plasmastrahls (12) eingestellt wird.

8. Verfahren nach einem oder mehreren der Ansprüche 1 bis 7, **dadurch gekennzeichnet, daß** die Stellung des Bauteils (10) relativ zum Plasmastrahl (12) verändert wird und daß die Ermittlung der Temperaturverteilung (70) des Oberflächenbereichs (40) des Bauteils (10) in unterschiedlichen Relativstellungen erfolgt.

9. Verfahren nach einem oder mehreren der Ansprüche 1 bis 8, **dadurch gekennzeichnet, daß** das Bauteil (10) beim Plasmaspritzen mit optimaler Ausrichtung des Oberflächenbereichs (40) zur Infrarotkamera (20) rotiert wird.

10. Verfahren nach einem oder mehreren der Ansprüche 1 bis 9, **dadurch gekennzeichnet, daß** die Temperaturverteilung (70) des Oberflächenbereichs (40) des Bauteils (10) als Funktion der Zeit ermittelt und der Verfahrensparameter (p) nach Maßgabe des zeitlichen Verhaltens der Temperaturverteilung (70) eingestellt wird.

11. Verfahren nach einem oder mehreren der Ansprüche 1 bis 10, **dadurch gekennzeichnet, daß** die Stellungsveränderungen des Bauteils (10) relativ zum Plasmastrahl (12) einerseits und ein Verfahrensparameter (p) des Plasmaspritzens andererseits nach Maßgabe der Temperaturverteilung (70) so aufeinander abgestimmt werden, daß Temperaturgradienten (grad T) des Oberflächenbereichs (40) des Bauteils (10) verringert werden.

12. Verfahren nach einem oder mehreren der Ansprüche 1 bis 11, **dadurch gekennzeichnet, daß** nacheinander erfolgende Aufnahmen (25) mit der Infrarotkamera (20) in Abhängigkeit von der Umdrehungsdauer (tᵤ) des Bauteils (10) getriggert werden.

13. Verfahren nach einem oder mehreren der Ansprüche 1 bis 12, **dadurch gekennzeichnet, daß** die Triggerung mit dem zeitlichen Abstand (Δt) eines Viertels einer Umdrehungsdauer (tᵤ) oder einem ganzzahligen (n) Vielfachen davon durchgeführt wird.

14. Vorrichtung zum Beschichten von Hochtemperaturbauteilen (10) mittels Plasmaspritzens insbesondere von Gasturbinenbauteilen, wie Turbinenschaufeln oder Brennkammerauskleidungen, mit einer Plasmaspritzeinrichtung (16), die eine Beschichtungskammer (17) aufweist, mit einer Infrarotkamera (20), die die Wärmestrahlung (30) zumindest eines Oberflächenbereichs (40) des Bauteils (10) zu beobachten gestattet, und mit einer Einrichtung zur Einstellung eines Verfahrensparameters (p) nach Maßgabe der ermittelten Wärmestrahlungsverteilung (30), zur Durchführung eines Verfahrens nach einem oder mehreren der Ansprüche 1 bis 13,
**dadurch gekennzeichnet, daß** ein Strahlungs-Referenzmittel (60) vorhanden ist, mit dem von der Infrarotkamera (20) erhaltene Signale vergleichbar sind und das der Einstellung der Temperaturverteilung (70) des Bauteils (10) oberhalb einer vorgegebenen Schwellentemperatur (T_{S}) und/oder der Einstellung der Temperaturverteilung (70) innerhalb einer Solltemperaturverteilung (Tsoll(x,y)) durch den Verfahrensparameter (p) dient.

15. Vorrichtung nach Anspruch 14,
**dadurch gekennzeichnet, daß** das Strahlungs-Referenzmittel (60) unabhängig von einer Heizvorrichtung für das Plasmaspritzen beheizbar ist.

16. Vorrichtung nach Anspruch 14 oder 15,
**dadurch gekennzeichnet, daß** die Temperatur des Strahlungs-Referenzmittels (60) mit einem Thermoelement (62) zu messen ist.

17. Vorrichtung nach einem oder mehreren der Ansprüche 14 bis 16, **dadurch gekennzeichnet, daß** das Strahlungs-Referenzmittel (60) im Meßfeld der Infrarotkamera (20) innerhalb der Beschichtungskammer (17) neben dem zu beschichtenden Bauteil (10) angeordnet ist.

18. Vorrichtung nach einem oder mehreren der Ansprüche 14 bis 17, **dadurch gekennzeichnet, daß** mit der Infrarotkamera (20) der gesamte ihr zugewandte Oberflächenbereich (40) einer Turbinenschaufel erfaßbar ist.

19. Vorrichtung nach einem oder mehreren der Ansprüche 14 bis 18, **dadurch gekennzeichnet, daß** die Infrarotkamera (20) an einem Ende (11') eines nach außen vorspringenden Stutzens (11) der Beschichtungskammer (17) angebracht ist.

20. Vorrichtung nach einem oder mehreren der Ansprüche 14 bis 19, **dadurch gekennzeichnet, daß** der Öffnungswinkel des Stutzens (11) und der Sichtbereich (29) der Kamera (20) aneinander angepaßt sind und der Stutzen (11) ein die Infrarotkamera (20) abschirmendes Glasfenster (19) aufweist.

21. Vorrichtung nach einem oder mehreren der Ansprüche 14 bis 20, **dadurch gekennzeichnet, daß** das Glasfenster (19) aus einem Spezialglas mit einer dem Meßbereich der Kamera (20) angepaßten Transmission für Wellenlängen zwischen 2-5 µm besteht.

22. Vorrichtung nach einem oder mehreren der Ansprüche 14 bis 21, **dadurch gekennzeichnet, daß** das Glasfenster (19) aus Saphirglas besteht.

## Claims

1. Method for coating high-temperature components (10) by means of plasma spraying, in particular gas turbine components such as turbine buckets or combustion chamber linings, in the case of which method the component (10) is heated, the distribution of the thermal radiation (30) of a surface region (40) of the component (10) being determined with the aid of an infrared camera (20), and a method parameter (p) being influenced as a function of this distribution (30), **characterized in that** the temperature distribution (70) of the surface region (40) is determined from the thermal radiation distribution (30) of the surface region (40) of the component (10) by comparison with a radiation reference means (60), and **in that** the method parameter (p) is set in accordance with the temperature distribution (70) in order to reach a prescribed threshold temperature (T_{S}) in the surface region (40).

2. Method according to Claim 1, **characterized in that** the method parameter (p) is used to set, in the surface region (40) of the component (10), a temperature distribution (70) for which predetermined temperature differences (T₁-T₂) and/or temperature gradients (grad T) are not exceeded.

3. Method according to Claim 1 or 2, **characterized in that** the threshold temperature (T_{S}) is set with regard to an optimum adhesive power of the coating (15) on the component (10), and/or **in that** the temperature differences (T₁-T₂) and/or temperature gradients (grad T) are permitted for the same purpose only within predetermined limits.

4. Method according to one or more of Claims 1 to 3, **characterized in that** a prescribed threshold temperature (T_{S}) is set in each case at a plurality of surface regions (40) of the component (10).

5. Method according to one or more of Claims 1 to 4, **characterized in that** the method parameter (p) is controlled by comparing the temperature distribution (70) of the surface region (40) of the component (10) with a desired temperature distribution (Tsoll(x,y)).

6. Method according to one or more of Claims 1 to 5, **characterized in that** the component (10) is preheated and/or heated during the plasma spraying with a plasma jet (12), and **in that** a parameter of the plasma jet (12) is set as method parameter (p).

7. Method according to one or more of Claims 1 to 6, **characterized in that** the current (i) of a radiation source (13) of the plasma jet (12) is set as method parameter (p).

8. Method according to one or more of Claims 1 to 7, **characterized in that** the position of the component (10) relative to the plasma jet (12) is varied, and **in that** the temperature distribution (70) of the surface region (40) of the component (10) is determined in different relative positions.

9. Method according to one or more of Claims 1 to 8, **characterized in that** the component (10) is rotated during plasma spraying with an optimum alignment of the surface region (40) relative to the infrared camera (20).

10. Method according to one or more of Claims 1 to 9, **characterized in that** the temperature distribution (70) of the surface region (40) of the component (10) is determined as a function of time, and the method parameter (p) is set in accordance with the temporal response of the temperature distribution (70).

11. Method according to one or more of Claims 1 to 10, **characterized in that** the positional variations of the component (10) relative to the plasma jet (12), on the one hand, and a method parameter (p) of the plasma spraying, on the other hand, are coordinated with one another in accordance with the temperature distribution (70) such that temperature gradients (grad T) of the surface region (40) of the component (10) are reduced.

12. Method according to one or more of Claims 1 to 11, **characterized in that** successively occurring shots (25) taken with the infrared camera (20) are triggered as a function of the rotational period (tᵤ) of the component (10).

13. Method according to one or more of Claims 1 to 12, **characterized in that** the triggering is carried out with the temporal spacing (Δt) of a quarter of a rotational period (tᵤ) or an integral (n) multiple thereof.

14. Device for coating high-temperature components (10) by means of plasma spraying, in particular gas turbine components such as turbine buckets or combustion chamber linings, with the aid of a plasma spraying apparatus (16) which has a coating chamber (17), having an infrared camera (20) which permits the thermal radiation (30) of at least one surface region (40) of the component (10) to be observed, and having a device for setting a method parameter (p) in accordance with the thermal radiation distribution (30) determined, in order to carry out a method according to one or more of Claims 1 to 13, **characterized in that** a radiation reference means (60) is present with the aid of which signals obtained from the infrared camera (20) can be compared, and which serves to set the temperature distribution (70) of the component (10) above a prescribed threshold temperature (T_{S}) and/or set the temperature distribution (70) within a desired temperature distribution (Tsoll(x,y)) by means of the method parameter (p).

15. Device according to Claim 14, **characterized in that** the radiation reference means (60) can be heated independently of a heater for plasma spraying.

16. Device according to Claim 14 or 15, **characterized in that** the temperature of the radiation reference means (60) is to be measured with the aid of a thermocouple (62).

17. Device according to one or more of Claims 14 to 16, **characterized in that** the radiation reference means (60) is arranged in the measuring field of the infrared camera (20) inside the coating chamber (17) next to the component (10) to be coated.

18. Device according to one or more of Claims 14 to 17, **characterized in that** the infrared camera (20) can be used to detect the entire surface region (40), facing it, of a turbine bucket.

19. Device according to one or more of Claims 14 to 18, **characterized in that** the infrared camera (20) is fitted at one end (11') of an outwardly projecting stub (11) of the coating chamber (17).

20. Device according to one or more of Claims 14 to 19, **characterized in that** the angular aperture of the stub (11) and the visual range (29) of the camera (20) are adapted to one another, and the stub (11) has a glass window (19) screening the infrared camera (20).

21. Device according to one or more of Claims 14 to 20, **characterized in that** the glass window (19) consists of a special glass having a transmission for wavelengths between 2-5 µm which is adapted to the measuring range of the camera (20).

22. Device according to one or more of Claims 14 to 21, **characterized in that** the glass window (19) consists of sapphire glass.

## Revendications

1. Procédé de revêtement d'éléments (10) destinés à résister aux hautes températures, par projection au plasma, notamment d'éléments de turbine à gaz comme des aubes de turbine ou des garnissages de chambre de combustion, qui consiste à chauffer l'élément (10), la répartition du rayonnement (30) calorifique d'une partie (40) de la surface de l'élément (10) étant déterminée au moyen d'une caméra (20) infrarouge, et un paramètre (p) du procédé étant influencé en fonction de cette répartition (30),
**caractérisé en ce qu'**il consiste à déterminer à partir de la répartition (30) du rayonnement calorifique de la partie (40) de surface de l'élément (10) par comparaison avec un moyen (60) de référence de rayonnement, la répartition (70) de la température de la partie (40) de la surface et à régler le paramètre (p) du procédé, pour obtenir une température (Tₛ) de seuil prescrite donnée à l'avance dans la partie (40) de surface, en fonction de la répartition (70) de la température.

2. Procédé suivant la revendication 1, **caractérisé en ce qu'**il consiste à régler, par le paramètre (p) du procédé, une répartition (70) de la température dans la partie (40) de la surface de l'élément (10), dans laquelle des différences (T₁-T₂) de température prescrites et/ou des gradients (grad T) de température, ne doivent pas être dépassés.

3. Procédé suivant la revendication 1 ou 2, **caractérisé en ce qu'**il consiste à régler la température (Tₛ) de seuil compte tenu d'un pouvoir d'adhérence optimum du revêtement (15) à l'élément (10) et/ou à n'admettre les différences (T₁-T₂) de température et/ou les gradients (grad T) de température à cette même fin, que dans des limites déterminées à l'avance.

4. Procédé suivant l'une ou plusieurs des revendications 1 à 3, **caractérisé en ce qu'**il consiste à régler respectivement une température (Tₛ) de seuil donnée à l'avancé, sur plusieurs parties (40) de la surface de l'élément (10).

5. Procédé suivant l'une ou plusieurs revendications 1 à 4, **caractérisé en ce qu'**il consiste à régler le paramètre (p) du procédé, en comparant la répartition (70) de la température de la partie (40) de la surface de l'élément (10) à une répartition (Tsoll (x,y)), de consigne de la température.

6. Procédé suivant l'une ou plusieurs des revendications 1 à 5, **caractérisé en ce qu'**il consiste à préchauffer l'élément (10) et/ou à le chauffer pendant la projection au plasma à l'àide d'un jet (12) de plasma, et à régler en tant que paramètre (p) du procédé, un paramètre du jet (12) de plasma.

7. Procédé suivant l'une ou plusieurs des revendications 1 à 6, **caractérisé en ce qu'**il consiste à régler comme paramètre (p) de procédé, le courant (i) d'une source (13) de rayonnement du jet (12) de plasma.

8. Procédé, suivant l'une ou plusieurs des revendications 1 à 7, **caractérisé en ce qu'**il consiste à modifier la position de l'élément (10) par rapport au jet (12) de plasma, et à effectuer la détermination de la répartition (70) de la température de la partie (40) de la surface de l'élément (10) en des positions relatives différentes.

9. Procédé suivant l'une ou plusieurs des revendications 1 à 8, **caractérisé en ce qu'**il consiste à faire tourner l'élément (10) lors de la projection au plasma, en orientation au mieux la partie (40) de surface, par rapport à la caméra (20) infrarouge.

10. Procédé suivant l'une ou plusieurs des revendications 1 à 9, **caractérisé en ce qu'**il consiste à déterminer la répartition (70) de la température de la partie (40) de la surface de l'élément (10) en fonction du temps, et à régler le paramètre (p) du procédé, en fonction du comportement dans le temps de la répartition (70) de la température.

11. Procédé suivant l'une ou plusieurs des revendications 1 à 10, **caractérisé en ce qu'**il consiste à adapter l'un à l'autre les modifications de position de l'élément (10) par rapport au jet (12) de plasma d'une part, et un paramètre (p) de procédé de projection au plasma d'autre part, en fonction de la répartition (70) de la température, de façon à diminuer des gradients (grad T) de température de la partie (40) de surface de l'élément (10).

12. Procédé suivant l'une ou plusieurs des revendications 1 à 11, **caractérisé en ce qu'**il consiste à déclencher des enregistrements (25) successifs par la caméra (20) infrarouge en fonction de la durée (tᵤ) de rotation de l'élément (10).

13. Procédé suivant l'une ou plusieurs des revendications 1 à 12, **caractérisé en ce qu'**il consiste à effectuer le déclenchement à un intervalle (Δt) dans le temps, d'un quart de la durée (tᵤ) de rotation ou d'un multiple entier (n) de celui-ci.

14. Dispositif de revêtement d'élément (10) devant résister à de hautes températures au moyen d'une projection au plasma, notamment d'éléments de turbine comme des aubes de turbine ou des garnissage de chambre de combustion, comprenant un dispositif (16) de projection au plasma, qui comporte une chambre (17) de revêtement, une caméra (20) infrarouge qui permet d'observer le rayonnement (30) calorifique d'au moins une partie (40) de la surface de l'élément (10), et un dispositif de réglage d'un paramètre (p) du procédé, en fonction de la répartition (30) du rayonnement calorifique qui est déterminée, pour la mise en oeuvre d'un procédé suivant l'une ou plusieurs des revendications 1 à 13, **caractérisé en ce qu'**il y a un moyen (60) de référence de rayonnement, par lequel des signaux obtenus de la caméra (20) infrarouge peuvent être comparés et qui sert au réglage de la répartition (70) de la température de l'élément (10) au-dessus d'une température (Tₛ) de seuil donnée à l'avance et/ou au réglage de la répartition (70) de la température dans une répartitipn (Tsoll (x,y)) de consigne de la température par le paramètre (p) du procédé.

15. Dispositif suivant la revendication 14, **caractérisé en ce que** le moyen (60) de référence de rayonnement peut être chauffé indépendamment d'un dispositif de chauffage pour la projection au plasma.

16. Dispositif suivant la revendication 14 ou 15, **caractérisé en ce que** la température du moyen (60) de référence de rayonnement, peut être repérée par un couple thermoélectrique.

17. Dispositif suivant l'une ou plusieurs des revendications 14 à 16, **caractérisé en ce que** le moyen (60) de référence de rayonnement, est disposé dans le champ de mesure de la caméra (20) infrarouge dans la chambre (17) de revêtement à côté de l'élément (10) à revêtir.

18. Dispositif suivant l'une ou plusieurs des revendications 14 à 17, **caractérisé en ce que** par la caméra (20) à infrarouge, il est possible d'enregistrer toute la partie (40) de surface d'une aube de turbine qui est toumée vers la caméra.

19. Dispositif suivant l'une ou plusieurs des revendications 14 à 18, **caractérisé en ce que** la caméra (20) à infrarouge, est montée à une extrémité (11') d'une tubulure (11) de la chambre (17) de revêtement, qui fait saillie vers l'extérieur.

20. Dispositif suivant l'une ou plusieurs des revendications 14 à 19, **caractérisé en ce que** l'angle d'ouverture de la tubulure (11) et l'angle (29) de vue de la caméra (20), sont adaptés l'un à l'autre, et la tubulure (11) comporte un hublot (19) en verre protégeant la caméra (20) à infrarouge.

21. Dispositif suivant l'une ou plusieurs des revendications 14 à 20, **caractérisé en ce que** le hublot (19) en verre est en un verre spécial ayant une transmission des longueurs d'onde entre 2 et 5 µm, adaptée au domaine de mesure de la caméra (20).

22. Dispositif suivant l'une ou plusieurs des revendications 14 à 21, **caractérisé en ce que** le hublot (19) en verre est en verre saphir.
